# FASCICULE DE BREVET EUROPEEN

(11) **EP 0 319 376 B1**
(45) Date de publication et mention de la délivrance du brevet: **11.03.1992**
(21) Numéro de dépôt: 88402946.3
(22) Date de dépôt: 24.11.1988
(51) Int. Cl.: B08B 9/08

(54) **Dispositif de rinçage de récipients**
Vorrichtung zum Spülen von Behältern
Apparatus for rinsing receptacles

(30) Priorité: 30.11.1987 FR 8716561
(43) Date de publication de la demande: 07.06.1989
(73) Titulaire: TECNOMA, 51206 Epernay (FR)
(72) Inventeur: Ballu, Patrick Jean-Marie, F-51100 Reims (FR)
(74) Mandataire: Colas, Jean-Pierre

(56) Documents cités:
- AU-B- 36 311
- DE-C- 61 436

## Description

La présente invention est relative à un dispositif de rinçage pour récipients contenant par exemple des produits phytosanitaires ou toxiques.

Les exigences de sécurité et de protection de l'environnement ont imposé, avec une acuité croissante, qu'on porte attention à l'élimination des déchets et, en particulier, des emballages vides. Par ailleurs, l'agriculture emploie des quantités croissantes de produits phytosanitaires, généralement présentées en emballages de petite capacité, sous une forme très concentrée, qui doivent être dilués au moment de l'emploi. Les récipients de produits concentrés, une fois qu'ils sont vides, posent un problème d'élimination. Dans le cas de récipients rigides, généralement en matière plastique, qui ont contenu ces produits, il est nécessaire de procéder à un rinçage soigné, avant leur destruction par le feu, leur stockage en vue d'une collecte, ou leur enfouissage dans le sol en des emplacements convenables.

Dans une exploitation agricole, la quantité de récipients à rincer peut être importante, à la fin d'une opération. Les moyens usuels utilisés prennent beaucoup de temps, sont impraticables, et souvent ne permettent pas une récupération ou un recyclage des eaux de rinçage, soit pour les neutraliser, soit pour les mélanger aux liquides de traitement, là où cela est possible.

On a proposé, dans le brevet DE-C-61436, un dispositif pour le nettoyage de récipients disposés avec l'ouverture en bas, et qui comprend un embout pour projeter du liquide à l'intérieur du récipient, cet embout pouvant être relié alternativement à une source d'eau froide et à une source de vapeur, la vapeur passe à travers un éjecteur situé à la base de l'embout et aspire l'eau de rinçage qui s'est rassemblée dans une bâche entourant l'embout, pour la recycler et l'entraîner à nouveau dans le récipient.

Ce dispositif compliqué et encombrant agit nécessairement lentement. En particulier, la vidange finale de l'eau de rinçage s'effectue seulement par gravité.

La présente invention a pour but de fournir un appareillage qui permette, en peu de temps, d'assurer le rinçage de récipient et la collecte des eaux de rinçage, celles-ci pouvant être envoyées directement à une installation qui les utilise, par exemple pour les incorporer à une bouillie qui vient d'être préparée dans la cuve d'un pulvérisateur, cet appareillage étant cependant compact et pouvant être réalisé à faible prix par les techniques modernes.

Pour obtenir ce résultat, l'invention fournit un dispositif de rinçage de récipients comprenant une admission de liquide de rinçage sous pression, une buse pourvue d'au moins un ajutage capable de projecter du liquide de rinçage vers les parois intérieures du récipient, des moyens pour recueillir le liquide pollué hors du récipient, et des moyens pour l'évacuer vers un dispositif de stockage, de traitement ou d'utilisation, avec pour particularité qu'un même ensemble d'une seule pièce comprend :
- l'admission de liquide de rinçage,
- la buse avec son ajutage monté à l'extrémité d'un conduit apte à pénétrer dans le récipient par un orifice dudit récipient,
- un entonnoir apte à collecter le liquide pollué s'échappant par ledit orifice,
- et un éjecteur de liquide pollué, alimenté par une dérivation de l'alimentation en liquide de rinçage, et dont l'entrée est connectée audit entonnoir et la sortie aux moyens d'évacuation.

Par "ensemble d'une seule pièce", on entend soit une pièce unique, obtenue par moulage, par exemple, ou bien un assemblage rigide de plusieurs pièces, réunies par vissage ou soudage par exemple, et dont la disposition relative ne varie pas lors de l'utilisation.

De préférence, le dispositif selon l'invention comprend une valve disposée pour arrêter l'envoi de liquide de rinçage à la buse tout en maintenant l'alimentation de l'éjecteur.

Dans ce cas, il est prévu, de façon avantageuse, que ladite valve comprend une pièce capable de coulisser le long de l'axe de la buse entre une position de fermeture, vers laquelle elle est poussée par un ressort, et une position d'ouverture, dans laquelle elle peut être amenée par le déplacement d'un poussoir, coaxial à la buse et susceptible d'être actionné, en opposition avec ledit ressort, par le récipient lui-même ou la partie de la paroi de ce dernier qui s'étend autour de l'orifice dans lequel la buse est introduite.

Suivant une modalité intéressante, le poussoir peut être monté dans au moins deux positions différentes par rapport à la buse, pour adapter le dispositif à des récipients différents. De préférence, on passe d'une position du poussoir à une autre en le retournant de haut en bas.

Suivant une autre modalité intéressante, le dispositif est équipé d'un couvercle recouvrant l'entonnoir pour le protéger en dehors des périodes d'utilisation, ce couvercle étant capable de faire passer la buse en position d'ouverture pour le nettoyage de la face intérieure dudit couvercle, soit par action du couvercle sur le poussoir, soit par action du fond du couvercle sur la buse elle-même.

Suivant encore une autre modalité intéressante, le dispositif est équipé d'une purge munie d'un clapet qui se ferme lorsque le liquide de rinçage est admis sous pression dans le dispositif et s'ouvre lorsque ce liquide sous pression n'est plus admis, et la section de la purge, lorsque le clapet est ouvert, est supérieure à la section de passage offerte au liquide allant de l'entonnoir vers l'éjecteur.

Avantageusement, le dispositif est branché sur les moyens de remplissage d'un appareil à épandre ou pulvériser une solution de traitement des sols ou des végétaux, pour permettre le mélange du liquide de rinçage pollué à cette solution.

L'invention va maintenant être exposée de façon plus détaillée à l'aide d'un exemple pratique illustré par les dessins, parmi lesquels :
Figure 1 est une coupe longitudinale d'un dispositif selon l'invention, décrit à titre d'exemple,
Figure 2 est une vue partielle, analogue à la figure 1, et montrant une variante d'agencement,
Figure 3 est une vue du poussoir, prise selon l'axe de la buse.
Figures 4 et 5 sont des vues partielles analogues à la figure 1, et relatives respectivement à la purge et au couvercle.

Le dispositif selon l'invention, décrit ici comme exemple non limitatif, est destiné au rinçage à l'eau de récipients couramment commercialisés de capacité comprise entre 0,5 et 20 litres environ.

Un carter 1 est pourvu d'une patte de fixation 2, pour le relier à un support non représenté. Le carter comporte un orifice d'admission 3, à axe horizontal, un orifice d'évacuation 4, coaxial à l'orifice d'admission, et un orifice 5, vertical, de liaison avec le récipient. A l'intérieur du carter est monté un répartiteur 6, monté à force dans l'orifice d'admission 3, et comportant une partie tubulaire 7 qui fait saillie à l'extérieur de l'orifice d'admission du carter, est fileté extérieurement, et porte une bague filetée 8 qui maintient un embout 9 de liaison avec une conduite d'amenée d'eau non représentée. Un clapet anti-retour 9A est intercalé entre le répartiteur 6 et l'embout 9.

Le répartiteur 6 comprend encore une partie tubulaire 10, située en prolongement de l'orifice d'admission, et qui est terminée par un diaphragme 11, formant un étranglement, maintenu en place par une pièce filetée 12.

Le répartiteur comporte, par ailleurs, une pièce tubulaire verticale 13 qui débouche dans la partie tubulaire 10, et est coaxiale avec l'orifice de liaison 5. L'extrémité de la pièce tubulaire 13 qui est à l'opposé du répartiteur 6 est fermée et présente des passages horizontaux 14. Un manchon 15 peut coulisser le long de la pièce tubulaire 13 entre une position haute, où il obture les passages 14, et une position basse, non représentée, où ces passages sont dégagés. L'étanchéité, quand le manchon 15 est en position haute, est obtenue par des joints toriques placés dans des gorges de la pièce tubulaire 13, au-dessus des passages 14. Le manchon 15 est rendu solidaire, grâce à un filetage 17, de la buse 18. Celle-ci est une pièce tubulaire, de diamètre intérieur supérieur au diamètre intérieur du manchon 15, au moins sur une certaine partie de sa longueur. Un ressort de compression 19 prend appui d'une part sur un épaulement 20 de la buse et, d'autre part, sur une bague 21, fixe par rapport au carter 1. Ce ressort tend donc à maintenir la buse, et le manchon 15, en position haute, c'est-à-dire avec les passages 14 obturés. En partie supérieure, la buse se termine par des ajutages 22 dirigés obliquement et un ajutage 23 axial. Un entonnoir de réception de liquide de vidange 24 est monté coaxialement à la buse. A sa partie inférieure, il prend appui sur les bords de l'orifice de liaison 5 du carter, et il est relié à cet endroit par des entretoises 25 à la bague 21.

Un poussoir 26 dont l'aspect en plan indiqué à la figure 3 est celui d'un volant à trois branches comprend un manchon 27, qui peut coulisser le long de la buse et est arrêté par celle-ci grâce à un épaulement 28,et trois branches radiales 29, réunies à leurs extrémités par une bague 30, de diamètre inférieur au diamètre maximal de l'entonnoir 24. Chacune des branches radiales 29 porte un ergot 31 dont on verra plus loin l'utilité. Le nombre des branches 29 peut être différent de trois.

L'orifice d'évacuation 4 du carter maintient, grâce à une bague filetée 32, un venturi 33, pourvu de moyens de liaison avec un conduit d'évacuation non représenté. La section interne du venturi 33 est calculée pour constituer, en coopérant avec un jet issu de l'orifice du diaphragme 11, un évacuateur capable d'aspirer le liquide de vidange descendu depuis l'entonnoir 24 jusqu'à l'intérieur de carter 1.

La figure 4 montre une variante du dispositif de la figure 1. La différence consiste dans le fait que le carter 1 est pouvu d'une purge 35 pourvue d'un clapet 36 à bille 37. Un ressort taré 38 soulève la bille 37 sur son siège 39 lorsque le carter est soumis à une pression faible. Cependant, lorsque le dispositif est soumis à la pression d'utilisation du liquide de rinçage, le clapet est fermé. Par ailleurs, le manchon 15 comporte une saillie périphérique dentée 15A (figure 1) qui étrangle le passage entre le fond de l'entonnoir 24 et l'orifice d'évacuation 4 du carter. L'utilité de la purge et de l'étranglement sera expliquée plus loin.

La figure 5 montre une autre modalité du dispositif. Un couvercle 40, en forme de cuvette renversée, peut être posé sur les bords de l'entonnoir 24 pour le protéger pendant les périodes de non utilisation. Le couvercle comporte des nervures axiales internes 41, dont deux sont représentées.Sur son bord, le couvercle présente un téton 42 axial (ou plusieurs) qui vient pénétrer soit dans un trou 43 prévu sur le bord de l'entonnoir, soit dans un autre trou du même bord, angulairement décalé de façon convenable. Quand le couvercle est posé sur l' entonnoir avec le téton 42 dans le trou 43, les nervures 41 sont hors de contact du poussoir 26, alors que, si le téton est dans l'autre trou, les nervures 41 viennent en appui sur le poussoir, et commandent alors l'ouverture de la buse pour le nettoyage interne du couvercle. Un ergot 44 solidaire de l'entonnoir immobilise le poussoir en rotation.

Dans une variante plus simple, mais moins robuste, le fond du couvercle est flexible, et sa forme est calculée pour que, au repos, le couvercle repose sur l'entonnoir avec la buse 18 affleurant le fond 45 du couvercle ou à faible distance de lui. En appuyant sur le fond du couvercle, on déplace la buse et on l'amène en position d'ouverture. Le liquide de rinçage passe alors essentiellement par les ajutages latéraux 22, l'ajutage axial 23 étant obstrué.

Le fonctionnement du dispositif est le suivant:

On commence par envoyer le liquide de rinçage, en principe de l'eau, sous une pression convenable, dans l'orifice d'admission, les passages 14 étant fermés. Le liquide de rinçage s'écoule alors à travers l'orifice du diaphragme 11 et le venturi 33 directement vers l'évacuation. On met alors en place un récipient à rincer, et pour cela, on le retourne, avec son ouverture vers le bas, et on le place de façon que la buse pénètre à l'intérieur par cette ouverture.On pousse alors le récipient vers le bas jusqu'à ce qu'il vienne en appui contre les branches 29 du poussoir (voir figures 1 et 2).

Une continuation du mouvement du récipient vers le bas entraîne le poussoir et la buse 18, en opposition à la force du ressort 19, jusqu'à ce que les passages 14 soient dégagés. Le liquide de rinçage pénètre alors à l'intérieur de la buse, et est projeté par les ajutages 22, 23. Lorsqu'il est jugé que le récipient est suffisamment rincé, on relève celui-ci, ce qui entraîne l'arrêt du débit de la buse, le liquide de rinçage continuant de passer par l'orifice du diaphragme 11. Par l'action de l'éjecteur constitué par cet orifice et le venturi 33, tout le liquide recueilli dans l'entonnoir 24 est rapidement évacué, et l'ensemble se trouve rincé et vidé.

On peut alors interrompre l'arrivée de liquide de rinçage sous pression par l'orifice d'admission 3. Supposons que le liquide pollué soit refoulé par l'orifice d'évacuation 4 à un niveau supérieur à celui du dispositif, l'arrêt de l'envoi de liquide de rinçage aura pour conséquence un retour en arrière du liquide pollué. C'est pour éviter que ce liquide reste dans le dispositif qu'on a prévu la disposition objet de la figure 4. La chute de pression à l'intérieur du carter 1 entraîne l'ouverture du clapet 36 de la purge 35, et l'évacuation du liquide en retour. Comme la section de passage en direction de l'entonnoir est plus réduite que celle de la purge, le liquide en retour ne reflue pas dans l'entonnoir.

Si le liquide pollue est refoulé à un niveau inférieur, la purge n'est pas nécessaire. Elle peut être démontée et remplacée par un bouchon.

Comme on l'a observé, les bras 29 du poussoir ont une forme inclinée vers la périphérie. Il en résulte que, plus l'orifice du récipient est large, plus la buse pénètre profondément à l'intérieur de celui-ci, ce qui est favorable attendu que les récipients les plus volumineux sont généralement ceux qui ont l'orifice le plus large.

A la figure 1, on a représenté en tirets une partie de la coupe d'un récipient rigide à goulot étroit 50, en appui sur la région centrale du poussoir 26. Sur la même figure, on a aussi représenté, également en tirets, une partie de la soupe d'un récipient rigide à goulot large 51, en appui sur la région périphérique du poussoir 26.

Si l'on désire rincer des récipients de faible hauteur, ou dont le col est souple ou rétractable, on peut retourner le poussoir 26 de bas en haut, pour qu'il prenne la position indiquée à la figure 2. Dans cette position, les ergots 31 sont dirigés vers le haut.

Si cela est nécessaire, on peut prévoir un plus grand nombre de positions pour le poussoir 26, par exemple avec des butées échelonnées portées par la buse.

Sur cette figure 2, on a représenté une partie de la coupe d'un récipient 52 formé d'un corps rigide 53 pourvu d'un col flexible 54. Comme on peut le voir, les ergots 31 viennent en contact avec le corps rigide 53, et le col flexible 54 ne touche pas le poussoir. Il n'y a donc pas de risque d'endommager ce col, ou de le rétracter à l'intérieur, ce qui entraîne un rinçage imparfait. La pénétration de la buse dans le récipient est, elle aussi, limitée par l'action des ergots, ce qui empêche qu'elle vienne heurter le fond du récipient.

Sur les figures 1 et 2, on a représenté schématiquement en 26a, en tirets, la position du poussoir à son maximum d'enfoncement.

Comme on peut le voir, le dispositif de l'invention permet des opérations de rinçage extrêmement rapides pour un grand nombre de récipients, ces opérations se bornent à retourner le récipient et à le placer sur la buse, puis à le retirer après rinçage. On peut alors obturer le récipient, quine contient plus que quelques gouttes d'eau propre. On met aussi en place, s'il y a lieu, le couvercle 40 sur l'entonnoir 24, et, éventuellement, on le rince de la manière indiquée plus haut. On obtient ainsi un gain de temps appréciable sur le "chantier" de préparation, tout en obtenant toujours un nettoyage d'excellente qualité et sans pollution de l'environnement.

Dans un agencement préféré, le dispositif décrit est branché, en série ou en dérivation sur la conduite d'alimentation du dispositif de remplissage d'un pulvérisateur. Les eaux de rinçage sont ainsi immédiatement incorporées à la bouillie contenue dans le pulvérisateur et qui a été préparée avec le produit concentré qui était contenu dans les récipients qu'il s'agit de rincer. On assure ainsi l'utilisation totale du produit en même temps que l'élimination de tout problème de traitement ou stockage de l'eau de rinçage.

## Revendications

1. Dispositif de rinçage de récipients comprenant une admission de liquide de rinçage sous pression, une buse (18) pourvue d'au moins un ajutage capable de projeter du liquide de rinçage vers les parois intérieures du récipient, des moyens pour recueillir le liquide pollué hors du récipient, et des moyens pour l'évacuer vers un dispositif de stockage ou de traitement,
caractérisé en ce qu'un même ensemble d'une seule pièce comprend:
- l'admission (3, 9) de liquide de rinçage,
- la buse (18) avec son ajutage à l'extrémité d'un conduit apte à pénétrer dans le récipient par un orifice dudit récipient,
- un entonnoir (24) apte à collecter le liquide pollué s'échappant par ledit orifice,
- et un éjecteur (11, 33) de liquide pollué, alimenté par une dérivation de l'alimentation en liquide de rinçage, et dont l'entrée est connectée audit entonnoir et la sortie aux moyens d'évacuation.

2. Dispositif selon la revendication 1, caractérisé en ce qu'il comprend une valve (14, 15) disposée pour arrêter l'envoi de liquide de rinçage à la buse tout en maintenant l'alimentation de l'éjecteur.

3. Dispositif selon la revendication 2, caractérisé en ce que ladite valve comprend une pièce (15) capable de coulisser le long de l'axe de la buse entre une position de fermeture, vers laquelle elle est poussée par un ressort (19), et une position d'ouverture, dans laquelle elle peut être amenée par le déplacement d'un poussoir (26), coaxial à la buse et susceptible d'être actionné, en opposition avec ledit ressort, par le récipient lui même ou la partie de la paroi de ce dernier qui s'étend autour de l'orifice dans lequel la buse est introduite.

4. Dispositif selon la revendication 3, caractérisé en ce que le poussoir (26) peut être monté dans au moins deux positions différentes par rapport à la buse (18), pour adapter le dispositif à des récipients différents.

5. Dispositif selon la revendication 4, caractérisé en ce qu'on passe d'une position du poussoir à une autre en le retournant de haut en bas.

6. Dispositif selon l'une des revendications 3 à 5, caractérisé en ce qu'il est équipé d'un couvercle (40) recouvrant l'entonnoir (24) pour le protéger en dehors des périodes d'utilisation, ce couvercle étant capable de faire passer la buse (18) en position d'ouverture pour le nettoyage de la face intérieure dudit couvercle, soit par action du couvercle vers le poussoir (26), soit par action du fond du couvercle sur la buse (18) elle-même.

7. Dispositif selon l'une des revendications 1 à 6, caractérisé en ce qu'il est équipé d'une purge (35) munie d'un clapet (36) qui se ferme lorsque le liquide de rinçage est admis sous pression dans le dispositif et s'ouvre lorsque ce liquide sous pression n'est plus admis, et la section de la purge, lorsque le clapet est ouvert, est supérieure à la section de passage offerte au liquide allant de l'entonnoir (24) vers l'éjecteur (33).

8. Dispositif selon l'une des revendications 1 à 8, caractérisé en ce qu'il est branché sur les moyens de remplissage d'un appareil à épandre ou pulvériser une solution de traitement des sols ou des végétaux, pour permettre le mélange du liquide de rinçage pollué à cette solution.

## Patentansprüche

1. vorrichtung zum Spülen von Behältern mit einer Einströmvorrichtung für Spülflüssigkeit unter Druck, mit einer Spritzdüse (18) mit mindestens einer Düse, welche geeignet ist, Spülflüssigkeit gegen die Innenwände des Behälters zu sprühen, mit Mitteln zum Auffangen der verschmutzten Flüssigkeit außerhalb des Behälters, sowie mit Mitteln zu ihrer Ausleitung in eine Speicher- oder Behandlungsvorrichtung,
dadurch gekennzeichnet, daß eine einzige Einheit aus einem Stück folgendes umfaßt:
- die Einströmvorrichtung (3,9) für Spülflüssïgkeit,
- die Spritzdüse (18) mit ihrer Düse am Ende einer Leitung, die sich zum Eindringen in den Behälter über eine öffnung des genannten Behälters eignet,
- einen Trichter (24), der sich zum Sammeln der verschmutzten Flüssigkeit, welche durch die genannte Öffnung fließt, eignet,
- und eine Ausstoßvorrichtung (11,33) für verschmutzte Flüssigkeit, welche über eine Ableitung der Versorgung mit Spülflüssigkeit versorgt wird, und dessen Eingang mit dem genannten Trichter und dessen Ausgang mit Ableitungsvorrichtungen verbunden ist.

2. vorrichtung nach Anspruch 1, dadurch gekennzeichnet, daß sie ein ventil (14,15) aufweist, welches dazu bestimmt ist, den Strom von Spülflüssigkeit in die Spritzdüse zu stoppen und gleichzeitig die Versorgung der Ausstoßvorrichtung aufrechtzuerhalten.

3. vorrichtung nach Anspruch 2, dadurch gekennzeichnet, daß das genannte Ventil ein Teil (15) umfaßt, welches entlang der Achse der Spritzdüse gleiten kann, und zwar zwischen einer Schließstellung, in die es durch eine Feder (19) gedrückt wird, und einer Öffnungsstellung, in die es durch die Lageveränderung einer Druckvorrichtung (26) gelangt, die koaxial zur Spritzdüse angeordnet ist und, als Funktion der genannten Feder, durch den Behälter selbst oder den Teil der Wand des Behälters, der sich um die Öffnung, in die die Spritzdüse eingeführt wird, erstreckt, betätigt werden kann.

4. Vorrichtung nach Anspruch 3, dadurch gekennzeichnet, daß die Druckvorrichtung (26) in mindestens zwei verschiedenen Stellungen in Bezug auf die Spritzdüse (18) angebracht werden kann, um die Vorrichtung an unterschiedliche Behälter anzugassen.

5. Vorrichtung nach Ansprüch 4, dadurch gekennzeichnet, daß man durch Herumdrehen von oben nach unten von einer Stellung der Druckvorrichtung in eine andere gelangt.

6. Vorrichtung nach einem der Ansprüche 3 bis 5, dadurch gekennzeichnet, daß sie einen Deckel (40) als Abdeckung des Trichters (24) aufweist, um diesen außerhalb der Benutzungszeiten zu schützen, wobei dieser Deckel die Spritzdüse (18) zur Reinigung der Innenfläche des genannten Deckels in die Öffnungsstellung bringen kann, sei es durch Einwirkung des Deckels auf die Druckvorrichtung (26) oder durch Einwirkung des Deckelbodens durch die Spritzdüse (18) selbst.

7. Vorrichtung nach einem der Ansprüche 1 bis 6, dadurch gekennzeichnet, daß sie eine Entlüftungseinrichtung (35) mit einer Klappe (36) beinhaltet, die sich schließt, wenn die Spülflüssigkeit unter Druck in die Vorrichtung zugeführt wird und die sich öffnet, wenn diese Flüssigkeit unter Druck nicht weiter zugeführt wird, wobei der Querschnitt der Entlüftungseinrichtung bei offener Klappe größer ist aLs der Durchlaß-Querschnitt, welcher der vom Trichter (24) zur Ausstoßvorrichtung (33) fließenden Flüssigkeit zur Verfügung gestellt wird.

8. Vorrichtung nach einem der Ansprüche 1 bis 7, dadurch gekennzeichnet, daß sie an Füllvorrichtungen eines Geräts zum Ausbringen oder Versprühen einer Lösung zur Behandlung von Böden oder Pflanzen angeschlossen wird, um die vermischung des verschmutzten Spülwassers mit dieser Lösung zu ermöglichen.

## Claims

1. A device for rinsing receptacles comprising an inlet for pressurised rinsing liquid, a duct (18) provided with at least one nozzle capable of spraying rinsing liquid towards the inner walls of the receptacle, means outside the receptacle for collecting the polluted liquid, and means for discharging said liquid into a storage or treatment device,
characterised in that such a single-piece assembly comprises:
- the rinsing liquid inlet (3, 9),
- the duct (18) with its nozzle at the end of a conduit capable of penetrating the receptacle through an orifice of said receptacle,
- a funnel (24) capable of collecting the polluted liquid flowing away through said orifice,
- and an ejector (11, 33) for the polluted liquid fed by a rinsing liquid supply circuit and whose inlet is connected to said funnel and whose outlet is connected to the discharge means.

2. Device according to claim 1, characterised in that it comprises a valve (14, 15) arranged to stop the flow of rinsing liquid to the duct, while maintaining the supply to the ejector.

3. Device according to claim 2, characterised in that said valve comprises a member (15) capable of sliding along the axis of the duct between a closed position into which it is pushed by a spring (19), and an open position into which it may be moved by the displacement of a pushing device (26) which is coaxial to the duct and may be actuated, against the said spring, by the receptacle itself or that part of the wall of the latter, which extends about the orifice into which the duct is inserted.

4. Device according to claim 3, characterised in that the pushing device (26) may be mounted in at least two different positions relative to the duct (18) for adaptation of the device to different receptacles.

5. Device according to claim 4, characterised in that the position of the pushing device is changed by turning it downwardly.

6. Device according to any one of claims 3 to 5, characterised in that it is provided with a cover (40), covering the funnel (24) in order to protect it when it is not in use, said cover enabling the duct (18) to move into the open position for the cleaning of the inner face of said cover, either by pressing the cover towards the pushing device (26) or by pressing the cover bottom onto the duct (18) itself.

7. Device according to any one of claims 1 to 6, characterised in that it is equipped with an outlet (35) provided with a valve (36) which closes when the rinsing liquid flows, under pressure, into the device and opens when said pressurised liquid no longer flows in and that, when the valve is open, the outlet region is above the passage region provided for the liquid flowing from the funnel (24) to the ejector (33).

8. Device according to any one of claims 1 to 7, characterised in that it is connected to the filling means of an apparatus for spreading or spraying a solution for treating soil or vegetables in order to allow the mixing of the polluted rinsing solution with said solution.
